# EUROPÄISCHE PATENTSCHRIFT

(11) **EP 0 615 581 B1**
(45) Veröffentlichungstag und Bekanntmachung des Hinweises auf die Patenterteilung: **11.09.1996**
(21) Anmeldenummer: 92923329.4
(22) Anmeldetag: 13.11.1992
(51) Int. Cl.: F02P 9/00, F02P 11/00

(54) **ZÜNDANLAGE FÜR BRENNKRAFTMASCHINEN MIT ZÜNDSTEUERSIGNALUNTERDRÜCKUNG**
INTERNAL-COMBUSTION ENGINE IGNITION SYSTEM WITH IGNITION CONTROL SIGNAL SUPPRESSION
SYSTEME D'ALLUMAGE POUR MOTEURS A COMBUSTION INTERNE AVEC SUPPRESSION DU SIGNAL DE COMMANDE DE L'ALLUMAGE

(30) Priorität: 07.12.1991 DE 4140416
(43) Veröffentlichungstag der Anmeldung: 21.09.1994
(73) Patentinhaber: ROBERT BOSCH GMBH, 70442 Stuttgart (DE)
(72) Erfinder: SCHNEIDER, Andreas, D-7032 Sindelfingen (DE); GANTENBEIN, Reinhard, D-7143 Guendelsbach (DE)
(86) Internationale Anmeldenummer: DE9200949
(87) Internationale Veröffentlichungsnummer: WO9312341

(56) Entgegenhaltungen:
- EP-A- 0 544 471
- DE-A- 3 200 856
- US-A- 4 624 234
- US-A- 4 672 941
- PATENT ABSTRACTS OF JAPAN vol. 9, no. 198 (M-404)10. April 1985 & JP-A-60 062 666
- PATENT ABSTRACTS OF JAPAN vol. 4, no. 187 (M-048)23. Dezember 1980 & JP-A-55 134 758

## Beschreibung

### Stand der Technik

Die Erfindung geht aus von einer Zündanlage nach der Gattung des Hauptanspruchs. Eine solche Zündanlage ist bereits aus der DE-OS 32 00 85 6 bekannt. Hier wird die Versorgungsspannung für das Steuergerät überwacht, bei zu niedriger Versorgungsspannung das Steuergerät abgeschaltet und auf eine vereinfachte Zündausgabe mittels einer Geberanordnung umgeschaltet.

Aus der JP-A-55 134 758 ist eine Zündanlage für Brennkraftmaschinen mit einem Zündsteuergerät zur Ansteuerung bekannt, wobei nach Inbetriebnahme der Zündanlage ein Timer gestartet wird, welcher das Steuergerät für eine vorgebbare Zeit abschaltet.

Ferner sind Zündanlagen mit der Unterdrückung eines fehlerhaften Zündsignals nach Inbetriebnahme der Zündanlage aus der DE-PS 39 17 808 bekannt. Bei dieser Zündanlage wird das vom Steuergerät gelieferte Zündsignal mit dem Ausgangssignal einer Verzögerungsschaltung, die nach dem Einschalten der Stromversorgung beispielsweise das Kurbelwellenwinkelsignal für eine vorbestimmte Zeit verzögert, kombiniert, wodurch das Ansteuersignal für die Zündendstufe ebenfalls verzögert wird. Die Verzögerung geschieht beispielsweise mittels eines RC-Gliedes. Die Realisierung einer Einschaltfunkenunterdrückung ist hierbei durch die Verwendung eines Zeitgliedes relativ aufwendig. Letztendlich ist keine Möglichkeit gegeben sicherzustellen, daß die Versorgungsspannung für das Steuergerät am Ende der Verzögerungszeit ausreichend ist und somit definierte Zustände an den einzelnen Steuerausgängen vorliegen.

Aus der EP 0 544 471 A2, die unter Artikel 54(3) EPÜ fällt, ist ein Zündsystem, bei welchem ein Oszillator zum Laden eines Kondensators vorgesehen ist, bekannt. Hier wird bei einem plötzlichen Entladen dieses Kondensators ein Zündfunke an der Zündkerze erzeugt. Der Oszillator arbeitet, wenn die Versorgungsspannung einen vorbestimmten Referenzwert, welcher für eine ordnungsgemäße Zündung gegeben sein muß, nicht unterschreitet. Diese Schrift zeigt ein Zündsystem zur Ansteuerung einer einzelnen Endstufe.

Aufgabe der vorliegenden Erfindung ist es, eine Zündanlage zur Verfügung zu stellen, bei welcher die Ausgänge des Steuergerätes ohne zusätzlichen Steuerstrom bis zum Erreichen der notwendigen Versorgungsspannung blockiert sind.

### Vorteile der Erfindung

Die erfindungsgemäße Anordnung mit den kennzeichnenden Merkmalen des Hauptanspruchs hat demgegenüber den Vorteil, daß sofort nach Inbetriebnahme der Zündung, z.B. durch Betätigen des Zündschlosses, jeder Steuerausgang des Steuergeräts sofort auf einen aktiven Low-Pegel gezogen wird. Als weiterer Vorteil ist anzusehen, daß der Low-Pegel am Ausgang solange erhalten bleibt, bis die für das Steuergerät notwendige Versorgungsspannung aufgebaut ist. Besonders vorteilhaft ist, daß das Schalten des Steuergeräteausgangs gegen Masse über einen spannungsgesteuerten Schalter erfolgt, wodurch kein zusätzlicher Steuerstrom für diesen Schalter notwendig ist.

Durch die in den Unteransprüchen aufgeführten Maßnahmen sind vorteilhafte Weiterbildungen und Verbesserungen der im Hauptanspruch angegebenen Zündanlage möglich. Als weiterer Vorteil ist anzusehen, daß entweder jeder Ausgang des Steuergerätes zum Ansteuern einer Zündendstufe für sich über einen spannungsgesteuerten Schalter beispielsweise einen MOS-FET gegen Masse geschaltet ist oder, daß die Ausgänge des Steuergerätes jeweils an eine Sammelleitung geführt sind, und so über einen in der Sammelleitung liegenden MOS-FET gegen Masse geschaltet sind. Letztendlich sei als Vorteil erwähnt, daß die Ansteuerung der einzelnen MOS-FET's in Abhängigkeit der Versorgungsspannung erfolgt. Dabei kann beispielsweise das GATE an den DRAIN-Eingang eines zwischen Zündschloßabgang und Masse geschalteten weiteren MOS-FET geführt sein, wobei dieser MOS-FET in Abhängigkeit der Versorgungsspannung gesteuert ist.

### Zeichnung

Ausführungsbeispiele der Erfindung sind in der Zeichnung dargestellt und in der nachfolgenden Beschreibung näher erläutert. Es zeigen Figur 1 den Prinzipaufbau einer Zündanlage, wobei jeder Steuerausgang für eine Zündendstufe über einen spannungsabhängigen Schalter gegen Masse geschaltet ist und Figur 2 die Zündanlage aus Figur 1, wobei die Ausgänge des Steuergerätes über eine Sammelleitung an einen spannungsabhängigen Schalter geführt sind.

### Beschreibung der Ausführungsbeispiele

In Figur 1 ist eine Klemme 10, beispielsweise der Zündschloßabgang der Brennkraftmaschine über einen Widerstand 11 mit einem DRAIN-Eingang eines MOS-FET 12 verbunden, welcher über SOURCE an Masse 13 geschaltet ist. An den Steuereingang GATE 14 des MOS-FET 12 ist eine Versorgungsspannung VCC geführt, wobei zwischen der Versorgungsspannung VCC und dem GATE zwei Dioden 15 und 16 geschaltet sind. Vom DRAIN-Eingang des MOS-FET 12 führt eine Verbindung 17 an GATE-Anschlüsse weiterer MOS-FET 18₁ bis 18ₙ, wobei n der Zahl der anzusteuernden Zündenstufen entspricht. Außerdem ist parallel zum MOS-FET 12 eine Zenerdiode 22 zum Abfangen von Spannungsspitzen gegen Masse 13 geschaltet. Diese MOS-FET 18₁ bis 18ₙ sind jeweils mit ihrem DRAIN-Anschluß an die Ausgänge Al bis An eines als integrierten Treiberbausteines ausgebildeten Zündsteuergerätes 19 geführt. Das Zündsteuergerät 19 ist an seiner Klemme 20 mit der Versorgungsspannung VCC verbunden. Das Zündsteuergerät 19 ist weiterhin über seine Ausgänge Al bis An einerseits bis Z1 bis Zn mit den nicht dargestellten Zündenstufen verbunden, wobei es keine Rolle spielt, ob es sich um eine rotierende oder ruhende Hochspannungsverteilung handelt, und andererseits sind die Ausgänge A1 bis An über die MOS-FET 18 bis 18ₙ mit Masse 13 zu verbinden.

Die eben beschriebene Schaltung hat folgende Wirkungsweise. Mit dem Einschalten des Zündschlosses 10 liegt über den Widerstand 11 ein High-Pegel an jedem GATE der MOS-FET 18₁ bis 18ₙ, wodurch diese sich im leitenden Zustand befinden, d.h. alle Ausgänge A1 bis An sind gegen Masse geschaltet, so daß die Zündenstufen gesperrt sind und in keiner der damit verbundenen Zündspulen Strom fließt. Der Strom an den Ausgängen A1 bis An wird hierbei jeweils von einem im Hauptstromkreis der MOS-FET's 18₁ und 18ₙ liegenden Widerstand 21 begrenzt. Nach Einschalten der Zündung wird die Versorgungsspannung VCC bedingt durch Verzögerungs- bzw. Schaltzeiten und kapazitive Aufladungen nicht sofort zur Verfügungs stehen. Nach Erreichen der notwendigen Versorgungsspannung VCC wird der weitere MOS-FET 12 über die mit seinem GATE 14 in Verbindung stehende Versorgungsspannung VCC durchgesteuert, wobei der Wert, bei welchem das GATE 14 mit VCC in Verbindung steht über die Dimensionierung der Dioden 15 und 16 festgelegt ist. In dem Moment, wo der weitere MOS-FET 12 durchsteuert, wird die Ansteuerspannung der MOS-FET 18₁ bis 18ₙ gegen Massepotential, d.h. gegen Null gezogen, wodurch die MOSFET's 18₁ bis 18ₙ sperren und die Ansteuerung der Zündendstufen Z1 bis Zn über die Ausgänge A1 bis An erfolgen kann. Damit ist sichergestellt, daß nach Betätigen des Zündschlosses 10 und während des Hochlaufens der Versorgungsspannung VCC durch undefinierte Zustände an den Ausgängen Al bis An kein ungewollter Strom in den Zündspulen fließt. Beim Erreichen der Versorgungsspannung VCC könnte sonst, wenn ein Ausgang A des Zündsteuergerätes 19 vorher ein undefiniertes Signal ausgegeben hätte, durch das nun beispielsweise ausgegebene LOW-Signal eine unerwünschter Zündfunke auftreten. Die eben beschriebene Schaltungsanordnung kann bereits in einer Steuereinheit 25 realisiert sein, so daß dann die Ausgänge der Steuereinheit 25 mit Z1 bis Zn zu bezeichnen wären.

Figur 2 zeigt ebenfalls eine Schaltung zur Einschaltfunkenunterdrückung, die ähnlich der Schaltung in Figur 1 aufgebaut ist. Deshalb wurden für gleiche Bauteile gleiche Bezugszeichen verwendet. Die Ausgänge A1 bis A6 des nicht dargestellten Treiberbausteines steuern hier über Z1 bis Z6 die Zündendstufen an. Von jedem Steuerausgang A1 bis A6 ist ein Abgriff an eine Sammelleitung 22 geführt, wobei vom Abgriff am Ausgang des Steuergerätes zur Sammelleitung 22 jeweils eine Diode 23 in Durchlaßrichtung geschaltet ist. Diese Sammelleitung 22 ist mit dem DRAIN-Anschluß eines über den Widerstand 21 gegen Masse geschalteten MOS-FET 24 verbunden, so daß bei nicht vollständig aufgebauter Versorgungsspannung VCC alle Ausgänge A1 bis A6 an Masse 13 geschaltet sind. Diese Schaltung ist somit gegenüber der Schaltung aus Figur 1 reduziert, so daß nicht für jeden Ausgang des Steuergerätes zur Ansteuerung einer Zündendstufe ein MOS-FET vorgesehen werden muß, sondern die Ausgänge über eine Sammelleitung und einen einzigen MOS-FET auf Masse geschaltet werden können.

Die hier beschriebene Schaltung wurde mit einem n-Kanal MOS-FET aufgebaut, wobei auch durchaus andere Arten von Schaltern denkbar sind.

Die in Figur 1 und 2 dargestellte Endstufenverriegelung an den Klemmen Z1 bis Zn kann entweder extern an den einzelnen Ausgängen des Steuergerätes erfolgen oder bereits in der Steuereinheit 25, welches dann die Ausgänge Z1 bis Zn aufweist, intern realisiert werden. Eine Realisierung in der Steuereinheit 25 hätte den Vorteil, daß keine zusätzlichen Bauelemente notwenig wären.

Analog zu dem eben beschriebenen Ausführungsbeispiel ist es auch möglich, die Ansteuerung von Zündendstufen durch das Zündsteuergerät zu blockieren, indem in der Verbindung vom Ausgang des Steuergerätes zur Zündendstufe ein Schalter angeordnet ist, der bis zum Erreichen der notwendigen Versorgungsspannung VCC geöffnet ist und beim Erreichen von VCC schließt. Hierbei kann als ein spannungsgesteuerter Schalter beispielsweise ebenfalls ein MOS-FET eines Erhancement-Typs eingesetzt werden.

## Patentansprüche (Patentansprüche für folgende(n) Vertragsstaat(en): DE, GB, FR)

1. Zündanlage für Brennkraftmaschinen mit einem Zündsteuergerät zur Ansteuerung von Zündendstufen und Mitteln zum Blockieren der Ausgänge des Zündsteuergerätes, die zur Ansteuerung der Zündendstufen dienen, dadurch gekennzeichnet, daß die Anschlüsse der Ausgänge (A) des Steuergerätes (19) zur Ansteuerung der Zündendstufen (Z) parallel zu den Zündendstufen (Z) über einen spannungsgesteuerten Schalter (18) auf einen aktiven Low-Pegel (13) schaltbar sind und der spannungsgesteuerte Schalter (18) in Abhängigkeit der für das Zündsteuergerät (19) gelieferten Versorgungsspannung (VCC)steuerbar ist.

2. Zündanlage nach Anspruch 1, dadurch gekennzeichnet, daß die Steuerelektrode des spannungsgesteuerten Schalters (18) an den Hauptstromzweig eines weiteren zwischen Zündschloßabgang und Masse (13) geschalteten spannungsgesteuerten Schalter (12) geführt ist, wobei an der Steuerelektrode (14) dieses weiteren spannungsgesteuerten Schalters (12) die für das Steuergerät (19) gelieferte Versorgungsspannung (VCC) anliegt.

3. Zündanlage nach Anspruch 2, dadurch gekennzeichnet, daß der weitere spannungsgesteuerte Schalter (12) über einen Widerstand (11) mit dem Zündschloß verbunden ist und bei Erreichen der Versorgungsspannung (VCC) durchsteuert, so daß die Steuerelektrode des ersten spannungsgesteuerten Schalters (18) auf Massepotential liegt und somit den Schalter (18) am Ausgang des Steuergerätes sperrt.

4. Zündanlage nach einem der vorherigen Ansprüche, dadurch gekennzeichnet, daß in jeder Verbindung vom Ausgang (A) des Zündsteuergerätes (19) zu einer der Zündendstufen (Z) ein Abgriff für jeweils einen spannungsgesteuerten Schalter (18) vorgesehen ist.

5. Zündanlage nach einem der Ansprüche 1 bis 3, dadurch gekennzeichnet, daß alle Ausgänge (A) des Zündsteuergerätes (19) über eine Sammelleitung (22) an einen einzigen spannungsgesteuerten Schalter (24) angeschlossen sind.

6. Zündanlage nach einem der vorherigen Ansprüche, dadurch gekennzeichnet, daß in den Hauptstromzweig jedes spannungsgesteuerten Schalters (18, 12, 24) ein Widerstand (21) geschaltet ist.

7. Zündanlage nach einem der vorherigen Ansprüche, dadurch gekennzeichnet, daß als spannungsgesteuerte Schalter (12, 18, 24) MOS-FET's vorzugsweise als Enhancement-Typ vorgesehen sind.

8. Zündanlage nach einem der vorherigen Ansprüche dadurch gekennzeichnet, daß alle Bauelemente (12, 18; 12, 24) zum Blockieren der Ausgänge des Zündsteuergerätes zu den Zündendstufe zusammen mit dem Zündsteuergerät in einer Steuereinheit (25) integriert sind.

## Patentansprüche (Patentansprüche für folgende(n) Vertragsstaat(en): IT)

1. Zündanlage für Brennkraftmaschinen mit einem Zündsteuergerät zur Ansteuerung mindestens einer Zündendstufe und Mitteln zum Blockieren des Ausgangs des Zündsteuergerätes, der zur Ansteuerung der mindestens einen Zündendstufe dient, dadurch gekennzeichnet, daß der Anschluß des Ausgangs (A) des Steuergerätes (19) zur Ansteuerung der mindestens einen Zündendstufe (Z) parallel zu der mindestens einen Zündendstufe (Z) über einen spannungsgesteuerten Schalter (18) auf einen aktiven Low-Pegel (13) schaltbar ist und der spannungsgesteuerte Schalter (18) in Abhängigkeit der für das Zündsteuergerät (19) gelieferten Versorgungsspannung (VCC) steuerbar ist.

2. Zündanlage nach Anspruch 1, dadurch gekennzeichnet, daß die Steuerelektrode des spannungsgesteuerten Schalters (18) an den Hauptstromzweig eines weiteren zwischen Zündschloßabgang und Masse (13) geschalteten spannungsgesteuerten Schalter (12) geführt ist, wobei an der Steuerelektrode (14) dieses weiteren spannungsgesteuerten Schalters (12) die für das Steuergerät (19) gelieferte Versorgungsspannung (VCC) anliegt.

3. Zündanlage nach Anspruch 2, dadurch gekennzeichnet, daß der weitere spannungsgesteuerte Schalter (12) über einen Widerstand (11) mit dem Zündschloß verbunden ist und bei Erreichen der Versorgungsspannung (VCC) durchsteuert, so daß die Steuerelektrode des ersten spannungsgesteuerten Schalters (18) auf Massepotential liegt und somit den Schalter (18) am Ausgang des Steuergerätes sperrt.

4. Zündanlage nach einem der vorherigen Ansprüche, dadurch gekennzeichnet, daß in jeder Verbindung vom Ausgang (A) des Zündsteuergerätes (19) zu einer der Zündendstufen (Z) ein Abgriff für jeweils einen spannungsgesteuerten Schalter (18) vorgesehen ist.

5. zündanlage nach einem der Ansprüche 1 bis 3, dadurch gekennzeichnet, daß alle Ausgänge (A) des Zündsteuergerätes (19) über eine Sammelleitung (22) an einen einzigen spannungsgesteuerten Schalter (24) angeschlossen sind.

6. Zündanlage nach einem der vorherigen Ansprüche, dadurch gekennzeichnet, daß in den Hauptstromzweig jedes spannungsgesteuerten Schalters (18, 12, 24) ein Widerstand (21) geschaltet ist.

7. Zündanlage nach einem der vorherigen Ansprüche, dadurch gekennzeichnet, daß als spannungsgesteuerte Schalter (12, 18, 24) MOS-FET's vorzugsweise als Enhancement-Typ vorgesehen sind.

8. Zündanlage nach einem der vorherigen Ansprüche dadurch gekennzeichnet, daß alle Bauelemente (12, 18; 12, 24) zum Blockieren des Ausgangs des Zündsteuergerätes zu der mindestens einen Zündendstufe zusammen mit dem Zündsteuergerät in einer Steuereinheit (25) integriert sind.

## Claims (Claims for the following Contracting State(s): DE, GB, FR)

1. Ignition system for internal combustion engines having an ignition control unit for activating ignition final stages and means for blocking the outputs of the ignition control unit, which outputs serve for activating the ignition final stages, characterized in that the connections of the outputs (A) of the control unit (19) for the activation of the ignition final stages (Z) can be connected to an active low level (13) in parallel with the ignition final stages (Z) via a voltage-controlled switch (18) and the voltage-controlled switch (18) can be controlled as a function of the supply voltage (VCC) supplied for the ignition control unit (19).

2. Ignition system according to Claim 1, characterized in that the control electrode of the voltage-controlled switch (18) is led to the main current branch of a further voltage-controlled switch (12) connected between the ignition switch output and earth (13), the supply voltage (VCC) supplied for the control unit (19) being present at the control electrode (14) of this further voltage-controlled switch (12).

3. Ignition system according to Claim 2, characterized in that the further voltage-controlled switch (12) is connected via a resistance (11) to the ignition switch and provides through control when the supply voltage (VCC) is attained so that the control electrode of the first voltage-controlled switch (18) is at earth potential and therefore shuts off the switch (18) at the output of the control unit.

4. Ignition system according to one of the preceding claims, characterized in that a tapping is respectively claims, characterized in that a tapping is respectively provided for a voltage-controlled switch (18) in each connection from the output (A) of the ignition control unit (19) to one of the ignition final stages (Z).

5. Ignition system according to one of claims 1 to 3, characterized in that all the outputs (A) of the ignition control unit (19) are connected via a collecting line (22) to a single voltage-controlled switch (24).

6. Ignition system according to one of the preceding claims, characterized in that a resistance (21) is connected in the main current branch of each voltage-controlled switch (18, 12, 24).

7. Ignition system according to one of the preceding claims, characterized in that MOSFETs, preferably of enhancement type, are provided as voltage-controlled switches (12, 18, 24).

8. Ignition system according to one of the preceding claims, characterized in that all the structural elements (12, 18; 12, 24) for blocking the output of the ignition control unit to the at least one ignition final stage are integrated together with the ignition control unit in one control unit (25).

## Claims (Claims for the following Contracting State(s): IT)

1. Ignition system for internal combustion engines having an ignition control unit for activating at least one ignition final stage and means for blocking the output of the ignition control unit, which output serves for activating the at least one ignition final stage, characterized in that the connection of the output (A) of the control unit (19) for the activation of the at least one ignition final stage (Z) can be connected to an active low level (13) in parallel with the at least one ignition final stage (Z) via a voltage-controlled switch (18) and the voltage-controlled switch (18) can be controlled as a function of the supply voltage (VCC) supplied for the ignition control unit (19).

2. Ignition system according to Claim 1, characterized in that the control electrode of the voltage-controlled switch (18) is led to the main current branch of a further voltage-controlled switch (12) connected between the ignition switch output and earth (13), the supply voltage (VCC) supplied for the control unit (19) being present at the control electrode (14) of this further voltage-controlled switch (12).

3. Ignition system according to Claim 2, characterized in that the further voltage-controlled switch (12) is connected via a resistance (11) to the ignition switch and provides through control when the supply voltage (VCC) is attained so that the control electrode of the first voltage-controlled switch (18) is at earth potential and therefore shuts off the switch (18) at the output of the control unit.

4. Ignition system according to one of the preceding provided for a voltage-controlled switch (18) in each connection from the output (A) of the ignition control unit (19) to one of the ignition final stages (Z).

5. Ignition system according to one of claims 1 to 3, characterized in that all the outputs (A) of the ignition control unit (19) are connected via a collecting line (22) to a single voltage-controlled switch (24).

6. Ignition system according to one of the preceding claims, characterized in that a resistance (21) is connected in the main current branch of each voltage-controlled switch (18, 12, 24).

7. Ignition system according to one of the preceding claims, characterized in that MOSFETs, preferably of enhancement type, are provided as voltage-controlled switches (12, 18, 24).

8. Ignition system according to one of the preceding claims, characterized in that all the structural elements (12, 18; 12, 24) for blocking the outputs of the ignition control unit to the ignition final stage are integrated together with the ignition control unit in one control unit (25).

## Revendications (Revendications pour l'(les) Etat(s) contractant(s) suivant(s): DE, GB, FR)

1. Installation d'allumage pour moteur à combustion interne, comportant un appareil de commande d'allumage pour commander les étages de puissance d'allumage ainsi que des moyens pour bloquer les sorties de l'appareil de commande d'allumage servant à commander les étages de puissance d'allumage,
caractérisée en ce que
les branchements des sorties (A) de l'appareil de commande (19) pour commander les étages de puissance d'allumage (Z) sont commutés en parallèle aux étages de puissance d'allumage (Z) par l'intermédiaire d'un commutateur commandé en tension (18) à un niveau bas (13), actif, et le commutateur commandé en tension (18) est commandé en fonction de la tension d'alimentation (VCC) fournie pour l'appareil de commande d'allumage (19).

2. Installation d'allumage selon la revendication 1,
caractérisée en ce que
l'électrode de commande du commutateur commandé en tension (18) est reliée à la branche de courant principal d'un autre commutateur commandé en tension (12) branché entre la sortie du contact d'allumage et la masse (13), l'électrode de commande (14) de cet autre commutateur commandé en tension (12) recevant la tension d'alimentation (VCC) fournie à l'appareil de commande (19).

3. Installation d'allumage selon la revendication 2,
caractérisée en ce que
l'autre commutateur commandé en tension (12) est relié au contact d'allumage par une résistance (11) et lorsque l'on atteint la tension d'alimentation (VCC), ce commutateur devient passant pour que l'électrode de commande du premier commutateur commandé en tension (18) soit au potentiel de masse et bloque ainsi le commutateur (18) à la sortie de l'appareil de commande.

4. Installation d'allumage selon l'une quelconque des revendications précédentes,
caractérisée en ce que
dans chaque liaison entre la sortie (A) de l'appareil de commande d'allumage (19) et l'un des étages de puissance d'allumage (Z) il est prévu une prise pour chaque fois un commutateur commandé en tension (18).

5. Installation d'allumage selon l'une des revendications 1 à 3,
caractérisée en ce que
toutes les sorties (A) de l'appareil de commande d'allumage (19) sont reliées à un seul commutateur commandé en tension (24) par une ligne commune (22).

6. Installation d'allumage selon l'une des revendications précédentes,
caractérisée par
une résistance (21) dans la branche du courant principal de chaque commutateur commandé en tension (18, 12, 24).

7. Installation d'allumage selon l'une des revendications précédentes,
caractérisée en ce que
les commutateurs commandés en tension (12, 18, 24) sont des transistors MOS-FET de préférence du type à enrichissement.

8. Installation d'allumage selon l'une des revendications précédentes,
caractérisée en ce que
tous les composants (12, 18 ; 12, 24) pour le blocage des sorties de l'appareil de commande d'allumage sont intégrés dans une unité de commande (25) avec au moins un étage de puissance d'allumage et l'appareil de commande d'allumage.

## Revendications (Revendications pour l'(les) Etat(s) contractant(s) suivant(s): IT)

1. Installation d'allumage pour moteur à combustion interne, comportant un appareil de commande d'allumage pour commander au moins un étage de puissance d'allumage ainsi que des moyens pour bloquer la sortie de l'appareil de commande d'allumage servant à commander au moins un étage de puissance d'allumage,
caractérisée en ce que
le branchement de la sortie (A) de l'appareil de commande (19) pour commander au moins un étage de puissance d'allumage (Z) est commuté en parallèle à au moins un étage de puissance d'allumage (Z) par l'intermédiaire d'un commutateur commandé en tension (18) à un niveau bas (13), actif, et le commutateur commandé en tension (18) est commandé en fonction de la tension d'alimentation (VCC) fournie pour l'appareil de commande d'allumage (19).

2. Installation d'allumage selon la revendication 1,
caractérisée en ce que
l'électrode de commande du commutateur commandé en tension (18) est reliée à la branche de courant principal d'un autre commutateur commandé en tension (12) branché entre la sortie du contact d'allumage et la masse (13), l'électrode de commande (14) de cet autre commutateur commandé en tension (12) recevant la tension d'alimentation (VCC) fournie à l'appareil de commande (19).

3. Installation d'allumage selon la revendication 2,
caractérisée en ce que
l'autre commutateur commandé en tension (12) est relié au contact d'allumage par une résistance (11) et, lorsque l'on atteint la tension d'alimentation (VCC), ce commutateur devient passant pour que l'électrode de commande du premier commutateur commandé en tension (18) soit au potentiel de masse et bloque ainsi le commutateur (18) à la sortie de l'appareil de commande.

4. Installation d'allumage selon l'une quelconque des revendications précédentes,
caractérisée en ce que
dans chaque liaison entre la sortie (A) de l'appareil de commande d'allumage (19) et l'un des étages de puissance d'allumage (Z) il est prévu une prise pour chaque fois un commutateur commandé en tension (18).

5. Installation d'allumage selon l'une des revendications 1 à 3,
caractérisée en ce que
toutes les sorties (A) de l'appareil de commande d'allumage (19) sont reliées à un seul commutateur commandé en tension (24) par une ligne commune (22).

6. Installation d'allumage selon l'une des revendications précédentes,
caractérisée par
une résistance (21) dans la branche du courant principal de chaque commutateur commandé en tension (18, 12, 24).

7. Installation d'allumage selon l'une des revendications précédentes,
caractérisée en ce que
les commutateurs commandés en tension (12, 18, 24) sont des transistors MOS-FET de préférence du type à enrichissement.

8. Installation d'allumage selon l'une des revendications précédentes,
caractérisée en ce que
tous les composants (12, 18 ; 12, 24) pour le blocage des sorties de l'appareil de commande d'allumage sont intégrés dans une unité de commande (25) avec au moins un étage de puissance d'allumage et l'appareil de commande d'allumage.
